# EUROPÄISCHE PATENTSCHRIFT

(11) **EP 1 647 638 B1**
(45) Veröffentlichungstag und Bekanntmachung des Hinweises auf die Patenterteilung: **04.11.2009**
(21) Anmeldenummer: 05021248.9
(22) Anmeldetag: 29.09.2005
(51) Int. Cl.: E03D 1/012

(54) **Wandeinbau-Spülkasten**
Wall built-in flushing cistern
Réservoir de chasse d'eau encastré dans un mur

(30) Priorität: 13.10.2004 DE 102004050066
(43) Veröffentlichungstag der Anmeldung: 19.04.2006
(73) Patentinhaber: GROHEDAL Sanitärsysteme GmbH & Co.KG, D-32457 Porta Westfalica (DE)
(72) Erfinder: Humpert, Jürgen, 58675 Hemer (DE); Fuchs, Norbert, 32425 Minden (DE); Koch, Christian, 32457 Porta Westfalica (DE); Möller, Jörg, 32457 Porta Westfalica (DE)
(74) Vertreter: Ziegler, Thomas

(56) Entgegenhaltungen:
- EP-A- 0 867 570
- EP-A- 0 905 328
- EP-A- 1 162 319
- EP-A- 1 277 891

## Beschreibung

Die Erfindung betrifft einen Wandeinbau-Spülkasten mit einem Kastenkörper in dem wenigstens eine Revisionsöffnung vorgesehen ist, die über einen rohrförmigen Revisionsstutzen mit der Außenseite der Wand verbunden ist.

Derartige Spülkästen sind bekannt und werden mit unterschiedlichen rechteckigen Revisionsöffnungen angeboten, an denen jeweils ein Revisionsstutzen mit einer Betätigungseinrichtung für den Spülkasten angeschlossen wird. Die Lage der Revisionsöffnung im Spülkasten wird dabei werksseitig vorgegeben, so dass verschiedene Spülkästen mit unterschiedlicher Revisionsöffnung bevorratet werden müssen und der Erwerber sich jeweils frühzeitig auf einen bestimmten Spülkasten festlegen muss.

Der Erfindung liegt die Aufgabe zugrunde den im Oberbegriff des Anspruchs 1 angegebenen Wandeinbau-Spülkasten zu verbessern und insbesondere so auszubilden, dass er universell einsetzbar ist.

Diese Aufgabe wird bei einem gattungsgemäßen Wandeinbau-Spülkasten durch die Merkmalskombination nach Anspruch 1 gelöst, wobei die quadratische Revisionsöffnung größer als die kleiner Seite des rechteckigen Revisionsstutzen ist und der Revisionsstutzen mit einem quadratischen Flansch versehen ist, mit dem er an dem Kastenkörper in verschiedenen Drehstellungen befestigbar ist.
Weitere Ausgestaltungen der Erfindung sind in den Ansprüchen 2 bis 15 angegeben.

Mit der Erfindung wird insbesondere erreicht, dass der Revisionsstutzen als Multifunktionseinheit ausgebildet und für die an der Außenseite der Gebäudewand angeordnete Betätigungsseinrichtung des Wandeinbau-Spülkastens in einfacher Weise in verschiedenen Stellungen angeordnet werden kann. Hierdurch wird es insbesondere ermöglicht, dass noch vor Ort bei der Installation vom Installateur und/oder Kunden entschieden werden kann, welche Betätigungseinrichtung eingesetzt werden soll. Der Revisionsstutzen kann dann in der gewünschten Stellung am Kastenkörper befestigt werden.

In einer bevorzugten Ausbildung der Erfindung werden an dem Flansch des Revisionsstutzens vier Zapfen mit jeweils einem Rastkopf mit gleichem Abstand zueinander angeordnet, mit denen der Revisionsstutzen in der gewünschten um 90° gestuften Drehstellung in entsprechend ausgebildete Einsteckbohrungen am Kastenkörper eingeschoben und danach radial zur Verrastung in an der Seitenwandung der Einsteckbohrungen ausgebildeten Langlöchern gebracht werden kann. Die Sicherung in der Rastposition kann dann mit Hilfe von einer oder mehreren Schrauben, die durch Öffnungen in dem erfindungsgemäßen Flansch in den Kastenkörper eingedreht werden, vorgenommen werden.

Der erfindungsgemäße Wandeinbau-Spülkasten kann mit mehreren Revisionsöffnungen versehen werden. Beispielsweise kann eine Revisionsöffnung an der Mantelseite und eine Revisionsöffnung an der Oberseite ausgebildet werden, wobei dann der Revisionsstutzen mit seinem Flansch im Bereich der ausgewählten Revisionsöffnung befestigt wird, während die nicht benutzte Revisionsöffnung mit einem Deckel verschlossen wird.
In weiterer Ausgestaltung der Erfindung kann der Revisionsstutzen an der vom Kastenkörper abgekehrten Stirnseite mit einem Boden verschlossen ausgebildet werden, so dass in der Rohbauphase in dem Kastenkörper keine Fremdkörper gelangen können.
Zur Anpassung an die jeweilige Einbautiefe des Wandeinbau-Spülkastens können am Außenmantel des Revisionsstutzens mit feingestuftem Abstand Verstärkungsrippen ausgebildet sein, so dass ein Anpassen an die individuelle Einbautiefe durch einfaches Abschneiden zwischen den Verstärkungsrippen erfolgen kann.
Zweckmäßig kann der mit einem Boden verschlossene Revisionsstutzen während der Lagerung und des Transportes des Wandeinbau-Spülkastens als Behältnis für Anschlussteile für die Installation an der Baustelle verwendet werden.

Ausführungsbeispiele der Erfindung sind in der Zeichnung dargestellt und werden im Folgenden näher beschrieben. Es zeigt in der Zeichnung
- Figur 1: einen Revisionsstutzen in Perspektivansicht;
- Figur 2: den in Figur 1 gezeigten Revisionsstutzen um 180° gedreht, in Perspektivansicht;
- Figur 3: den in Figur 1 gezeigten Revisionsstutzen anmontiert an einem zum Teil dargestellten Kastenkörper eines wandeinbau-Spülkastens in Perspektivansicht;
- Figur 4: den in Figur 3 gezeigten Wandeinbau-Spülkasten mit einem um 90° gedreht anmontiertem Revisionsstutzen in Perspektivansicht;
- Figur 5: den in Figur 3 gezeigten Wandeinbau-Spülkasten, wobei der Revisionsstutzen vom Kastenkörper abgezogen dargestellt ist;
- Figur 6: einen Ausschnitt VI des Wandeinbau-Spülkastens gemäß Figur 5 in vergrößerter Darstellung;
- Figur 7: einen Abschnitt VII des in Figur 5 gezeigten Wandeinbau-Spülkastens in vergrößerter Darstellung;
- Figur 8: den in Figur 3 gezeigten Wandeinbau-Spülkasten, wobei der Revisionsstutzen auf eine individuelle Einbaulänge verkürzt ist;
- Figur 9: ein anderes Ausführungsbeispiel eines Wandeinbau-Spülkastens in Perspektivansicht, bei dem der Revisionsstutzen am Seitenmantel oder an der Oberseite angeordnet werden kann.

Der Einfachheit halber sind bei den Ausführungsbeispielen in der Zeichnung gleiche oder entsprechende Elemente jeweils mit gleichen Bezugszeichen versehen.

In Figur 1 und 2 ist ein Revisionsstutzen 1 dargestellt, der einen rechteckigen Querschnitt aufweist. An der einen Stirnseite ist ein Flansch 10 mit quadratischem Querschnitt ausgebildet, während an der gegenüberliegenden Seite der Revisionsstutzen 1 mit einem Boden 11 verschlossen ist. Am Außenmantel des Revisionsstutzens 1 sind feingestuft Verstärkungsrippen 13 ausgebildet. Die Verstärkungsrippen 13 ermöglichen ein einfaches Abschneiden an der Baustelle auf die individuelle Einbautiefe des Wandeinbau-Spülkastens.
Zur Befestigung des Revisionsstutzens 1 an einem Kastenkörper 2 des Wandeinbau-Spülkastens sind an der dem Kastenkörper 2 zugekehrten Stirnseite des Flansches 10 vier mit gleichem Abstand zueinander angeordnete Zapfen 15 mit jeweils einem vorstehenden Rastkopf 16 ausgebildet. Außerdem sind zwei diagonal ausgebildete schlitzartige Öffnungen 12 im Flansch 10 ausgebildet, in denen je eine Schraube 3 zur Sicherung des Revisionsstutzens 1 in der Rastposition am Kastenkörper 2 eingedreht werden kann. Der Revisionsstutzen 1 ist einstückig mit dem Flansch 10 und dem Boden 11 aus Kunststoff hergestellt.
Der Kastenkörper 2 ist mit einer im Querschnitt quadratisch ausgebildeten Revisionsöffnung 20 versehen, wie es beispielsweise auf Figur 5 und 6 der Zeichnung zu entnehmen ist. Im Bereich der an der Mantelfläche des Kastenkörpers 2 ausgebildeten Revisionsöffnung 20 sind vier entsprechend dem Durchmesser des Rastkopfes 16 ausgebildete Einsteckbohrungen 21 vorgesehen. In der Wandung jeder der Einsteckbohrungen 21 ist vertikal nach unten ein Langloch 22 ausgebildet, dessen Durchmesser dem des Zapfens 15 entspricht. Der Revisionsstutzen 1 kann somit mit den auf den Zapfen 15 angeordneten Rastköpfen 16 wahlweise in um 90° gestuften Drehstellungen in die Einsteckbohrungen 21 eingeschoben werden. In der eingeschobenen Stellung hintergreifen die Rastköpfe 16 die Wandung des Kastenkörpers 2, so dass danach die Zapfen 15 durch ein radiales Verschieben in die Langlöcher 22 gebracht werden können.

In dieser Stellung liegen die Rastköpfe 16 an der Innenseite der Wandung des Kastenkörpers 2 an, so dass der Revisionsstutzen 1 in der Stecklage am Kastenkörper 2 verrastet ist. Zur Sicherung in der Rastposition können dann die Schrauben 3 durch die beiden schlitzartigen Öffnungen 12 in den Kastenkörper 2 eingedreht werden.

In Figur 3 der Zeichnung ist der Revisionsstutzen 1 im Hochformat am Kastenkörper 2 befestigt, während in Figur 4 der Zeichnung der Revisionsstutzen 1 im Querformat, also um 90° zu der in Figur 3 gezeigten Position gedreht, befestigt.
Nach dem Einbau des Wandeinbau-Spülkastens gemäß Figur 3 oder Figur 4 kann dann der aus der Gebäudewand vorstehende Teil des Revisionsstutzens 1 z. B. mit einem Messer zwischen zwei Verstärkungsrippen 13 abgeschnitten werden. In Figur 8 der Zeichnung ist der Wandeinbau-Spülkasten mit einem entsprechend verkürzten Revisionsstutzen dargestellt, wobei allerdings aus Vereinfachungsgründen die Gebäudewand nicht dargestellt ist. In dem auf die individuelle Länge verkürzten Revisionsstutzen 1 kann dann in bekannter Weise die Betätigungseinrichtung - in der Zeichnung nicht dargestellt - für den Wandeinbau-Spülkasten eingebaut werden.

In Figur 9 der Zeichnung ist ein weiteres Ausführungsbeispiel der Erfindung dargestellt, wobei am Kastenkörper 2 zwei Revisionsöffnungen, nämlich eine an der Mantelseite und eine an der Oberseite. An der Oberseite ist der in Figur 1 der Zeichnung dargestellte Revisionsstutzen 1 wie bei dem vorstehend beschriebenen Ausführungsbeispiel befestigt. An der Mantelseite ist die Revisionsöffnung 20 mit einem Deckel 4 verschlossen.
Der Revisionsstutzen 1 kann somit in verschiedenen Drehstellungen jeweils gestuft um 90° entweder an der Oberseite oder an der Mantelseite wahlweise befestigt werden.
Beim Transport und während der Lagerung kann der Revisionsstutzen 1 als Behältnis für Anschlussteile verwendet werden, die bei der Installation des Wandeinbau-Spülkastens auf der Baustelle benötigt werden.

## Patentansprüche

1. Wandeinbau-Spülkasten mit
- einem Kastenkörper (2),
- - in dem wenigstens eine Revisionsöffnung (20) vorgesehen ist,
- - - die über einen rohrförmigen Revisionsstutzen (1) mit der Außenseite der Wand verbunden ist,
**dadurch gekennzeichnet, dass**
- die Revisionsöffnung (20) im Querschnitt quadratisch und
- der Revisionsstutzen (1) im Querschnitt rechteckig ist, wobei die kleinere Rechteckseite kleiner als eine Seitenlänge der Revisionsöffnung ist,
und
der Revisionsstutzen mit einem quadratischen Flansch (10) versehen ist, so dass er die Revisions öffnung voll überdeckt und an dem Kastenkörper in verschiedenen Drehstellungen befestigbar ist.

2. Wandeinbau-Spülkasten nach wenigstens einem der vorhergehenden Ansprüche, **dadurch gekennzeichnet, dass** der Revisionsstutzen (1) jeweils in um 90° gedrehten Stellungen am Kastenkörper (2) befestigbar ist.

3. Wandeinbau-Spülkasten nach wenigstens einem der vorhergehenden Ansprüche, **dadurch gekennzeichnet, dass** an dem Kastenkörper (2) an der Oberseite und an der Mantelseite jeweils eine Revisionsöffnung (20) vorgesehen ist, so dass der Revisionsstutzen (1) mit dem Flansch (10) wahlweise im Bereich einer der Revisionsöffnungen (20) befestigbar ist.

4. Wandeinbauspülkasten nach wenigstens einem der vorhergehenden Ansprüche, **dadurch gekennzeichnet, dass** der Flansch (10) einstückig mit dem Revisionsstutzen (1) ausgebildet ist.

5. Wandeinbauspülkasten nach wenigstens einem der vorhergehenden Ansprüche, **dadurch gekennzeichnet, dass** die von dem Flansch (10) abgekehrte Stirnseite des Revisionsstutzens (1) mit einem Boden (11) verschlossen ausgebildet ist.

6. Wandeinbau-Spülkasten nach wenigstens einem der vorhergehenden Ansprüche, **dadurch gekennzeichnet, dass** der Revisionsstutzen (1) zur Anpassung an die individuelle Einbautiefe am vorstehenden Endbereich ablängbar, z. B. abschneidbar ist.

7. Wandeinbau-Spülkasten nach Anspruch 6, **dadurch gekennzeichnet, dass** der an der Mantelfläche des Revisionsstutzens (1) relativ fein gestufte Verstärkungsrippen (13) der Art ausgebildet sind, dass zur Anpassung an die erforderliche Einbaulänge ein einfaches Abschneiden zwischen den Verstärkungsrippen (13) erfolgen kann.

8. Wandeinbau-Spülkasten nach wenigstens einem der vorhergehenden Ansprüche, **dadurch gekennzeichnet, dass** am Flansch (10) vier mit gleichem Abstand zueinander angeordnete Mittel zur Befestigung am Kastenkörper (2) vorgesehen sind.

9. Wandeinbau-Spülkasten nach Anspruch 8, **dadurch gekennzeichnet, dass** als Mittel jeweils eine Bohrung im Flansch vorgesehen ist, durch die jeweils mit einer Schraube die Befestigung am Kastenkörper erfolgt.

10. Wandeinbau-Spülkasten nach Anspruch 8, **dadurch gekennzeichnet, dass** als Mittel jeweils ein Zapfen (15) mit einem Rastkopf (16) am Flansch 10 vorgesehen ist, wobei im Kastenkörper (2) entsprechende Einsteckbohrungen (21) für die Rastköpfe (16) vorgesehen sind, die jeweils radial in ein engeres Langloch (22) übergehen, der Art, dass die vier Zapfen (15) jeweils mit dem Rastkopf (16) durch die Einsteckbohrungen (21) in den Kastenkörper (2) eingeführt und zur Verrastung des Revisionsstutzens (1) dieser mit den Zapfen (15) in der Stecklage radial verschoben wird, so dass die Zapfen (15) von den Langlöchern (22) aufgenommen werden.

11. Wandeinbau-Spülkasten nach Anspruch 10, **dadurch gekennzeichnet, dass** in dem Flansch (10) eine Öffnung oder mehrere Öffnungen (12) ausgebildet sind, durch die jeweils eine in den Kastenkörper (2) eindrehbare Schraube (3) einbringbar ist, die den Revisionsstutzen (1) in der Rastposition am Kastenkörper (2) sichert.

12. Wandeinbau-Spülkasten nach wenigstens einem der vorhergehenden Ansprüche, **dadurch gekennzeichnet, dass** der Flansch (10) und der Revisionsstutzen (1) aus Kunststoff einstückig hergestellt sind.

## Claims

1. In-wall flushing cistern, having
- a cistern body (2),
- - in which at least one inspection opening (20) is provided,
- - - which is joined to the outside of the wall by means of a tubular inspection port (1),
**characterized in that**
- the inspection opening (20) is square in cross-section and
- the inspection port (1) is rectangular in cross-section, the shorter side of the rectangle being smaller than the length of a side of the inspection opening, and
the inspection port being provided with a square flange (10) so that it entirely covers the inspection opening and can be mounted on the cistern body in different rotated positions.

2. In-wall flushing cistern according to at least one of the preceding claims, **characterized in that** the inspection port (1) can be mounted on the cistern body (2) in positions each rotated through 90°.

3. In-wall flushing cistern according to at least one of the preceding claims, **characterized in that** an inspection opening (20) is provided on the cistern body (2) on the top and on the enveloping wall, so that the inspection port (1) can be mounted by means of the flange (10) in the region of one of the inspection openings (20) as desired.

4. In-wall flushing cistern according to at least one of the preceding claims, **characterized in that** the flange (10) is formed integrally with the inspection port (1).

5. In-wall flushing cistern according to at least one of the preceding claims, **characterized in that** the end face of the inspection port (1) remote from the flange (10) is closed with a base (11).

6. In-wall flushing cistern according to at least one of the preceding claims, **characterized in that** the inspection port (1) can be trimmed to length, for example cut to length, at the projecting end region to match the individual installation depth.

7. In-wall flushing cistern according to claim 6, **characterized in that** relatively finely graduated reinforcing ribs (13) are constructed on the outer surface of the inspection port (1) in such a way that simple cutting-off between the reinforcing ribs (13) can be effected to match the necessary installation length.

8. In-wall flushing cistern according to at least one of the preceding claims, **characterized in that** four means for mounting on the cistern body (2), equally spaced apart from one another, are provided on the flange (10).

9. In-wall flushing cistern according to claim 8, **characterized in that** as each means a bore is provided in the flange, through which bore mounting on the cistern body is effected using a respective screw.

10. In-wall flushing cistern according to claim 8, **characterized in that** as each means a pin (15) having a locking head (16) is provided on the flange (10), the cistern body (2) being provided with corresponding insertion bores (21) for the locking heads (16), which bores each merge radially into a relatively narrow oblong hole (22) in such a way that the four pins (15) are introduced by means of their respective locking heads (16) through the insertion bores (21) into the cistern body (2), and for locking of the inspection port (1) the latter is displaced radially, with the pins (15) in the inserted position, so that the pins (15) are received by the oblong holes (22).

11. In-wall flushing cistern according to claim 10, **characterized in that** there is formed in the flange (10) an opening or a plurality of openings (12) through each of which a respective screw (3) can be introduced, which screw can be screwed into the cistern body (2) and secures the inspection port (1) in the locked position on the cistern body (2).

12. In-wall flushing cistern according to at least one of the preceding claims, **characterized in that** the flange (10) and the inspection port (1) are made in one piece from plastics material.

## Revendications

1. Réservoir de chasse d'eau, encastré dans un mur comprenant :
- un corps de réservoir (2),
** comportant au moins une ouverture d'entretien (20),
*** cette ouverture étant reliée par un ajutage d'entretien, (1), tubulaire relié au côté extérieur du mur,
**caractérisé en ce que**
- l'ouverture d'entretien (20) a une section carrée, et
- l'ajutage d'entretien (1) a une section rectangulaire dont le petit côté est inférieur à un côté de l'ouverture d'entretien, et
- l'ajutage d'entretien est muni d'une bride carrée (10) de façon à couvrir complètement l'ouverture d'entretien et qu'elle puisse se fixer au corps du réservoir dans différentes positions de rotation.

2. Réservoir de chasse d'eau intégré dans un mur selon la revendication 1,
**caractérisé en ce que**
l'ajutage d'entretien (1) est fixé au corps du réservoir (2) dans des positions tournées respectivement de 90°.

3. Réservoir de chasse d'eau intégré dans un mur selon au moins l'une des revendications précédentes,
**caractérisé en ce que**
une ouverture d'entretien (20) est prévue respectivement sur le côté supérieur et sur le côté enveloppe du corps du réservoir (2), de façon que l'ajutage d'entretien (1) puisse être fixé à la bride (10), au choix, au niveau de l'une des ouvertures d'entretien (20).

4. Réservoir de chasse d'eau intégré dans un mur selon au moins l'une des revendications précédentes,
**caractérisé en ce que**
la bride (10) est réalisée en une seule pièce avec l'ajutage d'entretien (1).

5. Réservoir de chasse d'eau intégré dans un mur selon au moins l'une des revendications précédentes,
**caractérisé en ce que**
la face frontale de l'ajutage d'entretien (1), couvert par la bride (10), est fermé par un fond (11).

6. Réservoir de chasse d'eau intégré dans un mur selon au moins l'une des revendications précédentes,
**caractérisé en ce que**
l'ajutage d'entretien (1) peut être adapté à la longueur par exemple en étant coupé pour s'adapter à la profondeur d'encastrement individuel au niveau de la zone d'extrémité en saillie.

7. Réservoir de chasse d'eau intégré dans un mur selon la revendication 6,
**caractérisé en ce que**
des nervures de renforcement (13) relativement finement étagées de la surface enveloppe de l'ajutage d'entretien (1) sont réalisées pour permettre de couper simplement entre les nervures de renforcement (13) et s'adapter à la longueur d'encastrement nécessaire.

8. Réservoir de chasse d'eau intégré dans un mur selon au moins l'une des revendications précédentes,
**caractérisé en ce que**
la bride (10) comporte quatre moyens de fixation au corps de réservoir (2), ces moyens étant répartis de façon équidistante.

9. Réservoir de chasse d'eau intégré dans un mur selon la revendication 8,
**caractérisé en ce que**
les moyens sont constitués par un perçage dans la bride pour se fixer au corps du réservoir par une vis.

10. Réservoir de chasse d'eau intégré dans un mur selon la revendication 8,
**caractérisé en ce que**
le moyen est un goujon (15) muni d'une tête d'accrochage (16) sur la bride (10), le corps de réservoir (2) comportant des perçages d'enfichage (21) pour les têtes d'accrochages (16) qui rejoignent chacun radialement un trou oblong (22) plus étroit de façon que les quatre goujons (15) s'introduisent avec leur tête d'accrochage (16) à travers les perçages d'enfichage (21) dans le corps de réservoir (2) et que pour accrocher l'ajutage d'entretien (1), on glisse celui-ci avec les goujons (15), radialement en position d'enfichage pour que les goujons (15) soient reçu par les trous oblongs (22).

11. Réservoir de chasse d'eau intégré dans un mur selon la revendication 10,
**caractérisé en ce que**
la bride (10) comporte une ou plusieurs ouvertures (12) pour recevoir chacune une vis (3) logée dans le corps de réservoir (2) et fixe l'ajutage d'entretien (1) dans la position d'accrochage au corps de réservoir (2).

12. Réservoir de chasse d'eau intégré dans un mur selon au moins l'une des revendications précédentes,
**caractérisé en ce que**
la bride (10) et l'ajutage d'entretien (1) sont réalisés en une seule pièce en matière plastique.
